# EUROPÄISCHE PATENTSCHRIFT

(11) **EP 3 449 075 B1**
(45) Veröffentlichungstag und Bekanntmachung des Hinweises auf die Patenterteilung: **08.12.2021**
(21) Anmeldenummer: 17720000.3
(22) Anmeldetag: 13.04.2017
(51) Int. Cl.: E05B 79/06, E05B 85/16

(54) **KRAFTFAHRZEUGTÜRGRIFFANORDNUNG MIT FÜHRUNG DES GRIFFHAKENS**
MOTOR VEHICLE DOOR HANDLE ASSEMBLY WITH GUIDE FOR THE HANDLE HOOK
SYSTÈME DE POIGNÉE DE PORTIÈRE DE VÉHICULE À MOTEUR À GUIDAGE DU CROCHET DE POIGNÉE

(30) Priorität: 28.04.2016 US 201662328872 P
(43) Veröffentlichungstag der Anmeldung: 06.03.2019
(73) Patentinhaber: Huf Hülsbeck & Fürst GmbH & Co. KG, 42551 Velbert (DE)
(72) Erfinder: CHO, Yong Sang, Novi, MI 48375 (US); YANIKOGLU, Yusuf, Ann Arbor, MI 48103 (US); KAYA, Suat, Novi, MI 48375 (US)
(74) Vertreter: Patentanwaltskanzlei Methling
(86) Internationale Anmeldenummer: PCT/EP2017/000487
(87) Internationale Veröffentlichungsnummer: WO 2017/186342

(56) Entgegenhaltungen:
- EP-A2- 1 267 019
- EP-A2- 2 851 493
- DE-A1-102009 043 933
- DE-A1-102012 104 775
- US-A1- 2014 232 121

## Beschreibung

Die Erfindung betrifft eine Kraftfahrzeugtürgriffanordnung mit einem Handgriff, der von einer Ruheposition in eine Betätigungsposition verlagerbar ist, wobei ein an der Rückseite des Handgriffs angeordneter Griffhaken in montiertem Zustand kinematisch mit einem Umlenkhebel gekoppelt ist, wobei der Umlenkhebel bei der Verlagerung von der Ruheposition in die Betätigungsposition mittelbar oder unmittelbar auf ein Kraftfahrzeugtürschloss einwirkt.

Derartige Kraftfahrzeugtürgriffanordnungen zur Türbetätigung eines Kraftfahrzeuges sind bekannt.

Aus Dokument DE 10 2012 104 775 A1 ist ein Kraftfahrzeugtürgriff mit einer einen Umlenkhebel lagernden Befestigungskonsole bekannt, wobei ein Griffdom einen Führungsschacht der Befestigungskonsole durchragt und mit einem in Lageraugen eingreifenden Gelenkstift mit dem Umlenkhebel verbunden ist, wobei der Gelenkstift bei der Montage selbsttätig in die Lageraugen einfährt. Ferner werden dabei kegelförmige Enden der Gelenkstifte vor dem Eintritt in den Führungsschacht durch Auflaufen gegen Auflaufschultern in eine axial rückverlagerte Stellung gebracht.

Aus US 2014/232121 A1 ist ein Kraftfahrzeugtürgriff mit einem Handgriff bekannt, an dem ein Griffelement mit einer durchgehenden Ausnehmung angeordnet ist, in welche nach einem Einführen des Griffelementes in einen Träger ein an dem Träger gelagerter Umlenkhebel eingrifft, um das Griffelement mit dem Umlenkhebel zu koppeln.

Aus DE 10 2009 043 933 A1 ist ein Kraftfahrzeugtürgriff mit einem Handgriff bekannt, an dem ein Griffhaken angeordnet ist, welcher nach einem Einführen des Griffhakens in eine Befestigungskonsole mit einem Führungsgleiter unverlierbar gekoppelt ist, der fest mit einem Betätigungselement in Form eines Bowdenzugs verbunden ist, wobei eine Seilscheibe angeordnet ist, welche mit dem Führungsgleiter gekoppelt ist.

Aus EP 1 267 019 A2 ist ein Kraftfahrzeugtürgriff mit einem Umlenkhebel und einem Handgriff bekannt, an dem ein mehrteiliger Griffhaken angeordnet ist, welcher zumindest ein auslenkbares Teil aufweist, welches während des Einbaus des Griffhakens in den Kraftfahrzeugtürgriff an dem Griffhaken anliegt und nach Erreichen der Endmontageposition des Griffhakens ausgelenkt wird, um in Eingriff mit dem Umlenkhebel zu kommen.

Nachteilig bei den bekannten Kraftfahrzeugtürgriffanordnungen ist es, dass die Montage des Handgriffs mit dem Griffhaken sehr aufwändig ist, da der Griffhaken in seiner Endmontageposition den Umlenkhebel hintergreifen muss.

Die Aufgabe der Erfindung ist es, diese Nachteile zu überwinden und einen Kraftfahrzeugtürgriff anzugeben, bei dem die Montage des Handgriffs mit dem Griffhaken vereinfacht ist.

Diese Aufgabe wird erfindungsgemäß durch eine Kraftfahrzeugtürgriffanordnung gemäß Anspruch 1 gelöst. Vorteilhafte Weiterbildungen der Erfindung sind in den Unteransprüchen angegeben.

Besonders vorteilhaft bei der Kraftfahrzeugtürgriffanordnung mit einem Handgriff, der von einer Ruheposition in eine Betätigungsposition verlagerbar ist, wobei ein an der Rückseite des Handgriffs angeordneter Griffhaken in montiertem Zustand kinematisch mit einem Umlenkhebel gekoppelt ist, wobei der Umlenkhebel bei der Verlagerung von der Ruheposition in die Betätigungsposition mittelbar oder unmittelbar auf ein Kraftfahrzeugtürschloss einwirkt, ist es, dass die Kraftfahrzeugtürgriffanordnung zumindest eine Führungsbahn als Montagehilfe aufweist, an der der Griffhaken beim Einsetzen in den Kraftfahrzeugtürgriff in eine Position geführt wird, in welcher der Griffhaken kinematisch mit dem Umlenkhebel gekoppelt ist.

Beim Einsetzen des Handgriffs gleitet somit der Griffhaken an der Führungsbahn bis in die Endmontageposition entlang. Die Führungsbahn dient als Positionierhilfe und als Montagehilfe. Die Führungsbahn ist dergestalt ausgebildet, dass der Griffhaken zwangsläufig in eine Position gelangt und automatisch beim Erreichen dieser Position mit dem Umlenkhebel in Eingriff kommt und diesen hintergreift. In dem Moment, in dem der Griffhaken mit dem Umlenkhebel in Eingriff kommt, kann sich der Umlenkhebel in seiner Ruheposition oder in einer von der Ruheposition abweichenden Vormontageposition befinden. Dementsprechend kann der Griffhaken sich in dem Moment, in dem er in Eingriff mit dem Umlenkhebel kommt, in seiner endgültigen Endmontageposition oder in einer hiervon abweichenden Zwischenposition befinden. Eine solche Zwischenposition des Griffhakens, in welcher dementsprechend der Umlenkhebel aus seiner Ruheposition ausgelenkt ist, kann vorteilhaft sein, um die Kopplung von Griffhaken und Umlenkhebel zu erleichtern.

Aufgrund der kinematischen Kopplung von Griffhaken und Umlenkhebel im montierten Zustand bewirkt eine Verlagerung des Griffhakens von der Ruheposition in eine Betätigungsposition automatisch eine Verlagerung des Umlenkhebels ebenfalls von dessen Ruheposition in die Betätigungsposition. In dieser Betätigungsposition wirkt der Umlenkhebel mittelbar oder unmittelbar auf ein Kraftfahrzeugtürschloss ein und ermöglicht ein Öffnen der Kraftfahrzeugtür, sofern die Kraftfahrzeugtür entriegelt ist.

In der Einbausituation am Kraftfahrzeug ist eine derartige Kraftfahrzeugtürgriffanordnung üblicherweise derart eingebaut, sodass der Handgriff in Fahrtrichtung des Fahrzeugs vorne um eine Achse drehbar angelenkt ist und das in Bezug auf die Fahrtrichtung hintere Ende des Handgriffs nach außen von einem Benutzer durch Ziehen von der Ruheposition in die Betätigungsposition verlagerbar ist. Dies beschreibt die übliche Einbausituation, wobei die Einbausituation am Kraftfahrzeug grundsätzlich beliebig ist. Durch Ziehen am Handriff wird dieser von der Ruheposition in die Betätigungsposition verlagert. Aufgrund der kinematischen Kopplung des Handgriffs mit dem Umlenkhebel über den am in Fahrtrichtung hinteren Ende des Handgriffs angeordneten Griffhaken wird der Umlenkhebel aus seiner Ruheposition in seine Betätigungsposition verlagert, in welcher der Umlenkhebel mittelbar oder unmittelbar auf das Kraftfahrzeugtürschloss einwirkt und bei entriegeltem Kraftfahrzeugtürschloss das Öffnen der Kraftfahrzeugtür ermöglicht.

Vorzugsweise bildet die Führungsbahn einen Bogen und/oder eine Abschrägung, an welcher der Griffhaken beim Einsetzen in die Kraftfahrzeugtürgriffanordnung entlang gleitet, wobei die Führungsbahn derart ausgebildet ist, sodass ein hakenförmiger Vorsprung an dem Griffhaken zu Beginn des Einsetzens an einem Kopplungsbereich des Umlenkhebels vorbeigeführt und anschließend soweit hinter den Kopplungsbereich des Umlenkhebels geführt wird, bis der Vorsprung an dem Griffhaken mit dem Kopplungsbereich des Umlenkhebels in Eingriff kommt, insbesondere den Kopplungsbereich des Umlenkhebels in einer Vormontageposition des Umlenkhebels hintergreifen kann.

Die Führungsbahn kann somit insbesondere bogenförmig ausgebildet sein. Insbesondere kann die Führungsbahn von einem ersten Abschnitt, an welcher das Ende des Griffhakens zu Beginn der Montage des Handgriffs anliegt, bogenförmig in einen zweiten Abschnitt übergehen, der das Gleiten des Griffhakens am Ende der Montage in eine Position herbeiführt, in welcher der Griffhaken mit dem Umlenkhebel in Eingriff gebracht und hierdurch kinematisch mit dem Umlenkhebel gekoppelt. In Bezug auf die oben geschilderte übliche Einbausituation ist dementsprechend der erste Abschnitt der Führungsbahn auf das Kraftfahrzeuginnere ausgerichtet und der zweite Abschnitt der Führungsbahn in Fahrtrichtung ausgerichtet, um das Hintergreifen des Umlenkhebels durch den Griffhaken herbeizuführen.

Die Führungsbahn kann durch mehrere Abschnitte in Form von Abschrägungen unterschiedlicher Steigung und/oder durch mehrere Abschnitte unterschiedlicher Steigung mit stetigen Übergängen gebildet sein. Die Führungsbahn kann einteilig oder mehrteilig ausgeführt sein. Insbesondere kann die Führungsbahn zu beiden Seiten der Einsetzrichtung des Griffhakens beim Einsetzen des Griffhakens angeordnet sein. Hierdurch wird eine symmetrische Anordnung geschaffen. Ferner wird durch eine derartige beidseitige Führung für den Griffhaken ein Verkanten des Griffhakens beim Einsetzen in die Kraftfahrzeugtürgriffanordnung zuverlässig verhindert.

Vorteilhaft ist dabei, dass die Führungsbahn gleichzeitig den Abstand des Handgriffs von der Kraftfahrzeugtürgriffanordnung bewirkt. Es erfolgt somit beim Einsetzen des Handgriffs mit dem Griffhaken eine Zwangsführung und gleichzeitig zwingend eine Beabstandung des Handgriffs von der Kraftfahrzeugtürgriffanordnung bis zum Erreichen der Endmontageposition. Ein versehentliches Aufsetzen des Handgriffs auf die Außenseite der Kraftfahrzeugtürgriffanordnung und eine hierdurch eventuell bewirkte Beschädigung einer beispielsweise lackierten Außenfläche der Kraftfahrzeugtürgriffanordnung wird hierdurch zuverlässig verhindert.

Besonders bevorzugt weist die Kraftfahrzeugtürgriffanordnung zumindest eine zweite Führungsbahn als Montagehilfe auf, wobei die zweite Führungsbahn eine Verlagerung des Griffhakens in Richtung auf das gegenüberliegende Ende des Handgriffs solange blockiert, bis der Griffhaken einen Kopplungsbereich des Umlenkhebels hintergreifen kann, insbesondere den Kopplungsbereich des Umlenkhebels in einer Vormontageposition des Umlenkhebels hintergreifen kann.

Das Einsetzen des Handgriffs mit dem Griffhaken kann somit dergestalt erfolgen, dass der Griffhaken in einem ersten Bewegungsabschnitt überwiegend in Richtung auf das Innere der Kraftfahrzeugtürgriffanordnung eingesetzt wird und bei Erreichen der erforderlichen Lage, um mittels des Griffhakens in Eingriff mit dem Umlenkhebel gebracht zu werden in einen zweiten Bewegungsabschnitt überwiegend in Richtung auf das dem Griffhaken gegenüberliegende Ende des Handgriffs bewegt zu werden, um den Griffhaken endgültig in Eingriff mit dem Umlenkhebel zu bringen. Hierbei ist es besonders vorteilhaft, wenn die zweite Bewegungsrichtung durch eine zweite Führungsbahn solange blockiert wird, bis gewährleistet ist, dass der Griffhaken weit genug eingesetzt ist, um den Umlenkhebel hintergreifen zu können und eine korrekte Montage gewährleistet ist.

Der Umlenkhebel kann dabei bis zur erfolgten kinematischen Kopplung mit dem Griffhaken in einer die Montage erleichternden Vormontageposition gehalten werden. Die zweite Führungsbahn kann einteilig oder mehrteilig ausgeführt sein. Insbesondere kann die zweite Führungsbahn zu beiden Seiten der Einsetzrichtung des Griffhakens beim Einsetzen des Griffhakens angeordnet sein. Hierdurch wird eine symmetrische Anordnung geschaffen. Ferner wird durch eine derartige beidseitige Führung für den Griffhaken ein Verkanten des Griffhakens beim Einsetzen in die Kraftfahrzeugtürgriffanordnung zuverlässig verhindert. Der Griffhaken kann zu beiden Seiten Zapfen aufweisen, die an der zu beiden Seiten angeordneten zweiten Führungsbahn entlang gleiten, und eine Verlagerung in Richtung auf das dem Griffhaken gegenüberliegende Ende des Handgriffs erlauben, sobald die Zapfen über die beiderseits angeordnete zweite Führungsbahn hinausgefahren sind. Durch den freien Zwischenraum zwischen der zu beiden Seiten ausgebildeten zweiten Führungsbahn kann sodann der Griffhaken mit einer Bewegung mit einer Komponente senkrecht zu der zweiten Führungsbahn mit dem Umlenkhebel in Eingriff gebracht und somit kinematisch mit dem Umlenkhebel gekoppelt werden. Die zweite Führungsbahn kann insbesondere an einem Träger und/oder an einem Gehäuse der Kraftfahrzeugtürgriffanordnung angeordnet sein.

In einer bevorzugten Ausführungsform weist die Kraftfahrzeugtürgriffanordnung einen Schließzylinder zur Betätigung eines Türschlosses mittels eines Schlüssels und erfindungsgemäß ein von einer Vormontageposition in eine Endmontageposition verschiebbares Sicherungselement zur Fixierung des Schließzylinders auf, insbesondere kann das Sicherungselement den Schließzylinder in der Montageposition formschlüssig umgreifen und hierdurch fixieren.

Die Kraftfahrzeugtürgriffanordnung kann somit einen Schließzylinder zur Betätigung eines Türschlosses mittels eines Schlüssels aufweisen, wobei der Schließzylinder in der Einbauposition insbesondere formschlüssig in einem Zylindergehäuse in der Kraftfahrzeugtürgriffanordnung einliegen kann. Das bedeutet, dass der Schließzylinder in seiner Einbauposition bevorzugt mittels eines relativ zum Schließzylinder von einer Vormontageposition in eine Endmontageposition verschiebbaren Sicherungselementes fixiert wird. Die Verlagerung dieses Sicherungselementes kann durch eine Betätigungsschraube erfolgen.

Erfindungsgemäß weist die Kraftfahrzeugtürgriffanordnung ein von einer Vormontageposition in eine Endmontageposition verschiebbares Sicherungselement zur Fixierung eines Schließzylinders auf und die Führungsbahn ist an dem Sicherungselement angeordnet. Insbesondere kann die Führungsbahn an dem Sicherungselement derart positioniert sein, dass die Führung für den Griffhaken wirksam ist, solange sich das Sicherungselement in seiner Vormontageposition befindet. Auf diese Weise kann die Führungsbahn in die Gesamtkonstruktion integriert werden, ohne dass es zusätzlicher Bauteile bedarf. Vielmehr ist die Führungsbahn zur Führung des Griffhakens in die Kraftfahrzeugtürgriffanordnung integriert.

Mit dem Begriff der Vormontageposition ist dabei eine Position des Sicherungselementes bezeichnet, in welcher das Einsetzen des Schleißzylinders in dessen hierfür vorgesehene Einbauposition möglich ist. Mit dem Begriff der Endmontageposition ist eine Position des Sicherungselementes bezeichnet, in welcher der Schließzylinder durch das in die Endmontageposition verlagerte Sicherungselement in seiner Einbauposition gesichert wird.

In einer besonders bevorzugten Ausführungsform sichert das Sicherungselement in seiner Vormontageposition den Umlenkhebel in einer von dessen Ruheposition abweichender Vormontageposition.

Das bedeutet, dass der Umlenkhebel aus seiner Ruheposition ausgelenkt in einer Vormontageposition durch das verschiebbare Sicherungselement gehalten wird, solange sich das Sicherungselement ebenfalls in seiner Vormontageposition befindet. Hierzu kann das Sicherungselement eine Nase aufweisen, auf welcher eine korrespondierende Auflage des Umlenkhebels in der Vormontageposition aufliegt. Der Griffhaken weist an seinem freien Ende vorzugsweise einen hakenförmigen Vorsprung auf, der den Umlenkhebel an einem Kopplungsbereich hintergreift. Durch das Sichern des Umlenkhebels in einer aus dessen Ruheposition ausgelenkten Vormontageposition wird das Hintergreifen des Kopplungsbereiches des Umlenkhebels durch einen hakenförmigen Vorsprung des Griffhakens erleichtert. Die kinematische Kopplung von Griffhaken und Umlenkhebel erfolgt bevorzugt durch ein formschlüssiges Einliegen insbesondere eines Rundstabes des Umlenkhebels in einer korrespondieren im Schnitt insbesondere kreisförmigen Aufnahme des Griffhakens.

Das Sicherungselement kann durch einen Schieber gebildet sein, der durch eine Betätigung einer Betätigungsschraube zwischen der Vormontageposition und der Endmontageposition hin und her geschoben werden kann. In Bezug auf den mittels des Sicherungselementes zu fixierenden Schließzylinder entspricht somit die Vormontageposition des Schiebers einer Freigabeposition. Dementsprechend entspricht die Endmontageposition des Schiebers in Bezug auf den zu fixierenden Schließzylinder der Verriegelungsposition. In der Freigabeposition kann der Schließzylinder in den hierfür vorgesehenen Einbauraum eingesetzt und aus dem Einbauraum entnommen werden. In der Verriegelungsposition wird der Schließzylinder von dem Schieber vorzugsweise formschlüssig in seiner Einbauposition fixiert.

In einer bevorzugten Ausführungsform weist das Sicherungselement zumindest eine in ein Gewinde in dem Sicherungselement eingreifenden Betätigungsschraube auf, mittels derer das Sicherungselement von der Vormontageposition in die Endmontageposition verfahrbar ist.

Vorzugsweise ist ein solches Sicherungselement durch einen insbesondere U-förmigen Bügel gebildet, der den Schließzylinder umgreift und in der Montageposition in der axialen Richtung des Schließzylinders sichert. Dieser Bügel kann offen U-förmig oder geschlossen ausgebildet sein. Besonders vorteilhaft ist es, wenn der Bügel den Schließzylinder zu zwei Seiten umgreift und hierdurch in der Montageposition insbesondere formschlüssig sichert und fixiert.

Besonders bevorzugt wird das Sicherungselement unter einem Winkel von 45° bis zu 90° relativ zur Achse des Schließzylinders von der Vormontageposition in die Montageposition verschoben.

Der Handgriff der Kraftfahrzeugtürgriffanordnung kann ferner in einem Griffgehäuse angeordnet sein. Der an der Rückseite des Handgriffs am freien Ende angeordnete Griffhaken ist kinematisch mit dem Umlenkhebel gekoppelt, wobei der Umlenkhebel bei der Verlagerung von der Ruheposition in die Betätigungsposition mittelbar oder unmittelbar auf ein Kraftfahrzeugtürschloss einwirkt, um eine Freigabe des Schlosses zu bewirken und eine Öffnung der Kraftfahrzeugtür zu ermöglichen.

Dementsprechend kann die Kraftfahrzeugtürgriffanordnung ein Griffgehäuse aufweisen, in welchem der Schließzylinder in einer entsprechenden Aufnahme sowie ferner das Sicherungselement und eine Betätigungsschraube angeordnet sind, die der Verlagerung des Sicherungselementes aus der Vormontageposition in die Endmontageposition dient.

Ferner kann die die Kraftfahrzeugtürgriffanordnung einen Träger aufweisen, wobei die Führungsbahn und/oder eine weitere Führungsbahn als Montagehilfe, an welcher der Griffhaken beim Einsetzen in die Kraftfahrzeugtürgriffanordnung geführt wird, an dem Träger angeordnet ist. Insbesondere kann der Träger den Umlenkhebel aufnehmen. Das bedeutet, dass der Umlenkhebel in dieser Ausführungsform um eine Achse drehbar an dem Träger gelagert ist.

Es kann kumulativ zu einer an einem anderen Bauteil der Kraftfahrzeugtürgriffanordnung wie beispielsweise dem Sicherungselement angeordneten Führungsbahn eine Führungsbahn an dem Träger angeordnet sein, in welchem der Umlenkhebel drehbar einliegt. Auf diese Weise kann die Führungsbahn in die Gesamtkonstruktion integriert werden, ohne dass es zusätzlicher Bauteile bedarf. Auch eine an dem Träger angeordnete Führungsbahn ist geeignet, den Griffhaken während des Einsetzens in die Kraftfahrzeugtürgriffanordnung bis in die Position zu führen, in welcher der Griffhaken mit Umlenkhebel in Eingriff kommt.

Die Führungsbahn an dem Träger kann insbesondere bogenförmig ausgebildet sein. Insbesondere kann die Führungsbahn von einem ersten Abschnitt, an welcher das Ende des Griffhakens zu Beginn der Montage des Handgriffs anliegt, bogenförmig in einen zweiten Abschnitt übergehen, der das Gleiten des Griffhakens am Ende der Montage in eine Position herbeiführt, in welcher der Griffhaken den Umlenkhebel hintergreift und in Eingriff gebracht und hierdurch kinematisch mit dem Umlenkhebel gekoppelt wird. In Bezug auf die oben geschilderte übliche Einbausituation ist dementsprechend der erste Abschnitt der Führungsbahn auf das Kraftfahrzeuginnere ausgerichtet und der zweite Abschnitt der Führungsbahn in Fahrtrichtung ausgerichtet, um das Hintergreifen des Umlenkhebels durch den Griffhaken herbeizuführen.

Die Führungsbahn kann durch mehrere Abschnitte in Form von Abschrägungen unterschiedlicher Steigung und/oder durch mehrere Abschnitte unterschiedlicher Steigung mit stetigen Übergängen gebildet sein. Die Führungsbahn kann einteilig oder mehrteilig ausgeführt sein. Insbesondere kann die Führungsbahn zu beiden Seiten der Einsetzrichtung des Griffhakens beim Einsetzen des Griffhakens angeordnet sein. Hierdurch wird eine symmetrische Anordnung geschaffen. Ferner wird durch eine derartige beidseitige Führung für den Griffhaken ein Verkanten des Griffhakens beim Einsetzen in die Kraftfahrzeugtürgriffanordnung zuverlässig verhindert.

Zusätzlich können eine oder mehrere weitere Führungsbahnen angeordnet sein, welche die Bewegung des Griffhakens bei dessen Einsetzen in die Kraftfahrzeugtürgriffanordnung definieren.

Vorteilhaft ist dabei wiederum, dass die Führungsbahn gleichzeitig den Abstand des Handgriffs von der Kraftfahrzeugtürgriffanordnung bewirkt. Es erfolgt somit beim Einsetzen des Handgriffs mit dem Griffhaken eine Zwangsführung und gleichzeitig zwingend eine Beabstandung des Handgriffs von der Kraftfahrzeugtürgriffanordnung bis zum Erreichen der Endmontageposition. Ein versehentliches Aufsetzen des Handgriffs auf die Außenseite der Kraftfahrzeugtürgriffanordnung und eine hierdurch eventuell bewirkte Beschädigung einer lackierten Außenfläche der Kraftfahrzeugtürgriffanordnung wird hierdurch zuverlässig verhindert.

Vorzugsweise sind der Umlenkhebel und/oder der Handgriff in der Richtung auf die Ruheposition federbelastet. Eine solche Federbelastung bewirkt ein automatisches Zurückbewegen in die Ruheposition nach einer Betätigung durch einen Benutzer. Der Umlenkhebel kann über ein Schubgestänge und/oder ein Zuggestänge und/oder einen Seilzug auf das Kraftfahrzeugtürschloss einwirken und dadurch bei nicht verriegeltem Kraftfahrzeugtürschloss dessen Öffnen bewirken.

Ausführungsbeispiele der Erfindung und Beispiele, welche nicht zum Erfindungsgegenstand gehören, sind in den Figuren dargestellt und werden nachfolgend erläutert. Es zeigen:
- Fig. 1: Einen Ausschnitt einer Seitenansicht eines ersten Ausführungsbeispiels vor dem Einsetzen des Griffhakens;
- Fig. 2: eine perspektivische Detailansicht des Ausführungsbeispiels nach Fig. 1 während des Einsetzens des Griffhakens;
- Fig. 3: einen Ausschnitt einer Seitenansicht eines ersten Ausführungsbeispiels nach dem Einsetzen des Griffhakens und der Kopplung mit dem Umlenkhebel in der Betätigungsposition;
- Fig. 4: zwei perspektivische Detailansichten eines Trägers eines zweiten Beispiels, welches nicht zum Erfindungsgegenstand gehört, mit der ersten Führungsbahn;
- Fig. 5: die Bewegungsabfolge des Einsetzens des Griffhakens bei dem zweiten Beispiel, welches nicht zum Erfindungsgegenstand gehört, nach Fig. 4 entlang der ersten Führungsbahn;
- Fig. 6: zwei perspektivische Detailansichten eines Trägers eines dritten Beispiels, welches nicht zum Erfindungsgegenstand gehört, mit einer ersten und einer zweiten Führungsbahn;
- Fig. 7: die Bewegungsabfolge des Einsetzens des Griffhakens bei dem dritten Beispiel, welches nicht zum Erfindungsgegenstand gehört, nach Fig. 6 entlang der ersten und zweiten Führungsbahn;
- Fig. 8: die weitere Bewegungsabfolge des Einsetzens des Griffhakens bei dem dritten Beispiel, welches nicht zum Erfindungsgegenstand gehört, nach Fig. 6 entlang der ersten und zweiten Führungsbahn bis zur kinematischen Kopplung des Griffhakens mit dem Umlenkhebel.

In den Figuren 1 bis 3 sind verschiedene Ansichten eines ersten Ausführungsbeispiels der Erfindung dargestellt. Fig. 1 zeigt den Ausschnitt einer Seitenansicht vor dem Einsetzen des Handgriffs 1 mit dem daran angeordneten Griffhaken 2. Der Griffhaken 2 weist an seinem freien Ende seitliche Zapfen 3 auf, die nach dem Einsetzen des Griffhakens 2 in die Kraftfahrzeugtürgriffanordnung mit entsprechenden Aufnahmebereichen 4 an dem Umlenkhebel 5 zusammenwirken. Hierzu werden die Zapfen 3 des Griffhakens 2 während der Montage in die Aufnahmen 4 des Umlenkhebels 5 eingelegt. Der Umlenkhebel 5 ist um die Drehachse 6 drehbar an dem Träger 7 gelagert.

Fig. 2 zeigt eine vergrößerte perspektivische Darstellung der Kraftfahrzeugtürgriffanordnung während des Einsetzens des Griffhakens 2. Die Kraftfahrzeugtürgriffanordnung weist einen Schieber 10 auf, der mittels der Betätigungsschraube 15 relativ zum Träger 7 verlagerbar ist. Dieser Schieber 10 dient der formschlüssigen Festlegung eines in den Figuren nicht dargestellten Schließzylinders, welcher zur Betätigung des Kraftfahrzeugtürschlosses in die Kraftfahrzeugtürgriffanordnung eingesetzt wird. Nach dem Einsetzen dieses Schließzylinders wird der Schieber 10, der als Sicherungselement dient, mittels der Betätigungsschraube 15 in seine Endmontageposition verlagert, in welcher der Schieber 10 den nicht dargestellten Schließzylinder formschlüssig fixiert.

An seinem den Kopplungsbereich zwischen Griffhaken 2 und Umlenkhebel 5 zugewandten Ende weist der Schieber 10 eine Rampe 11 auf, welche als Führungsbahn für das freie Ende des Griffhakens 2 dient. Während des Einsetzen des Griffhakens 2 in die Kraftfahrzeugtürgriffanordnung kommt das vordere freie Ende des Griffhakens 2 mit der als Führungsbahn dienenden Abschrägung 11 in Kontakt und gleitet automatisch in die Position, in welcher die Zapfen 3 des Griffhakens 2 die entsprechenden Aufnahmebereiche 4 des Umlenkhebels 5 hintergreifen.

Wie in den Figuren 1 und 2 erkennbar ist der Umlenkhebel 5 mittels der Spiralfeder 9 federbelastet, so dass der Umlenkhebel 5 in Richtung auf seine Ruheposition federbelastet wird.

Der Schieber 10 weist am vorderen Ende der Abschrägung 11 eine Nase 12 auf, auf welcher in der Position gemäß den Figuren 1 und 2 der Umlenkhebel 5 mit einer entsprechenden Nase 8 aufliegt und in der Vormontageposition gehalten wird, wie dies in den Figuren 1 und 2 dargestellt ist. Die Vormontageposition des Umlenkhebels 5, in welcher der Umlenkhebel 5 gegen die Federkraft der Spiralfeder 9 aus seiner Ruheposition ausgelenkt ist, dient der Vereinfachung der kinematischen Kopplung von Griffhaken 2 und Umlenkhebel 5. Hierzu ist der Umlenkhebel 5 soweit in die in die Vormontageposition ausgelenkt, dass die Aufnahmebereiche 4 an dem Umlenkhebel 5 von den Zapfen 3 am vorderen Ende des Griffhakens 2 hintergriffen werden können. Hierdurch wird die kinematische Kopplung zwischen Griffhaken 2 und Umlenkhebel 5 hergestellt. Wie den Darstellungen der Figuren 1 und 2 zu entnehmen ist, ist die Abschrägung 11 an dem Schieber 10 derart ausgestaltet, dass das freie Ende des Griffhakens 2 beim Einsetzen des Griffhakens in die Kraftfahrzeugtürgriffanordnung an der Abschrägung 11 entlanggleitet und automatisch mit den Zapfen 3 in Eingriff mit den korrespondierenden Aufnahmen 4 am Umlenkhebel 5 gebracht wird. Nach erfolgter kinematischer Kopplung von Griffhaken 2 und Umlenkhebel 5, indem die Zapfen 3 des Griffhakens 2 in die Aufnahmen 4 des Umlenkhebels 5 eingelegt wurden, kann sodann das Sicherungselement 10 durch Betätigung der Betätigungsschraube 15 in seine Endmontageposition gebracht werden, d. h. in den Bildebenen gemäß den Figuren 1 bis 3 nach links verfahren werden.

Fig. 3 zeigt einen Ausschnitt einer Seitenansicht dieses Ausführungsbeispiels nach dem Einsetzen des Griffhakens 2 in die Kraftfahrzeugtürgriffanordnung und der Kopplung des Griffhakens 2 mit dem Umlenkhebel 5. Der Handgriff 1, an dessen freiem Ende der Griffhaken 2 angeordnet ist, ist um eine Achse drehbar an dem Träger 7 der Kraftfahrzeugtürgriffanordnung gelagert. In der Darstellung gemäß Fig. 3 ist der Handgriff 1 von seiner Ruheposition in die Betätigungsposition verlagert. Dementsprechend ist der Umlenkhebel 5 ebenfalls auf Grund der kinematischen Kopplung von Griffhaken 2 und Umlenkhebel 5 in seine Betätigungsposition verlagert. Gut erkennbar in dieser Position sind die Auflagenasen 8 am Umlenkhebel 5 und dass Gegenstück der Auflagenase 12 am vorderen Ende der Abschrägung 11 des Sicherungselementes 10. Diese gegenseitige Auflagenase 12 am Schieber 10 und Auflagenase 8 am Umlenkhebel 5 dienten der Sicherung des Umlenkhebels 5 in der Vormontageposition, wie diese in den Figuren 1 und 2 dargestellt ist. Ebenfalls in Fig. 3 erkennbar ist eine äußere Verkleidung 17, welche den Aufnahmebereich für den Schließzylinder 16 außenseitig abdeckt.

Die Rampe 11 am Schieber 10 bildet somit eine erste Führungsbahn zur Führung des freien Endes des Griffhakens 2 bei dessen Einsetzen in die Kraftfahrzeugtürgriffanordnung. Wie insbesondere in den Figuren 1 und 2 erkennbar ist, wird das freie Ende des Griffhakens 2 beim Entlanggleiten an der ersten Führungsbahn 11 automatisch zwangsgeführt bis zur Kopplung der Zapfen 3 des Griffhakens 2 mit dem Aufnahmebereichen 4 am Umlenkhebel 5.

Bei dem Ausführungsbeispiel gemäß den Figuren 1 bis 3 sind somit an dem Schieber 10 angeordnet eine erste Führungsbahn 11 sowie ferner eine Auflage 12 zur Sicherung des Umlenkhebels 5 in einer Vormontageposition. Hierdurch wird die kinematische Kopplung von Griffhaken 2 und Umlenkhebel 5 nicht nur erleichtert, sondern auf Grund der Abschrägung 11 zwingend herbeigeführt, d. h. dass Fehlmontagen ausgeschlossen sind.

Erst wenn der Schieber 10 durch eine Betätigung der Betätigungsschraube 15 in der Bildebene nach links verschoben wurde, wird durch das gleichzeitige Zurückfahren der Auflagenase 12 die Schwenkbewegung für den Umlenkhebel 5 bis zu dessen Ruheposition freigegeben. Aufgrund der Federbelastung durch die Spiralfeder 9 schwenkt der Umlenkhebel 5 nach einer Freigabe automatisch in seine Ruheposition.

In den Figuren 4 und 5 ist ein zweites Beispiel, welches nicht zum Erfindungsgegenstand gehört, in verschiedenen Detailansichten dargestellt.

Fig. 4 zeigt zwei perspektivische Detailansichten eines Trägers 20 einer Kraftfahrzeugtürgriffanordnung mit einer bogenförmig ausgestalteten ersten Führungsbahn 21, die einstückig an dem Träger 20 angeordnet ist. Deutlich wird die Wirkungsweise dieser ersten Führungsbahn 21 anhand der in Fig. 5 dargestellten Bewegungsabfolge während des Einsetzens des Griffhakens 22 entlang dieser Führungsbahn 21, wie dies durch die Pfeile in den die Bewegungsabfolge zeigenden Detailansichten gemäß Fig. 5 dargestellt ist.

Zunächst führt der Griffhaken 22 entlang der Führungsbahn 21 eine ausschließlich senkrechte Bewegung in der Bildebene gemäß Fig. 5 nach unten aus, wobei bei Erreichen des Bogens der Führungsbahn 21 zu der senkrechten Bewegungskomponente eine weitere Bewegungskomponente in der Bildebene nach links hinzutritt. Durch das Gleiten des Griffhakens 22 entlang der Führungsbahn 21 ist es gewährleistet, dass der Griffhaken 22 erst in dem Moment in der Bildebene nach links verlagert wird, wenn das hakenförmige Ende des Griffhakens 22 den Umlenkhebel 25 hintergreifen kann, um die kinematische Kopplung zwischen Griffhaken 22 und Umlenkhebel 25 herbeizuführen. Es erfolgt somit beim Einsetzen des Griffhakens 22 in die Kraftfahrzeugtürgriffanordnung eine Zwangsführung durch die Führungsbahn 21. Da die Führungsbahn 21 aufgrund ihrer bogenförmigen Ausgestaltung gleichzeitig eine Zwangsbeabstandung des Griffhakens 22 und damit gleichzeitig des Handgriffs 23 gegenüber der Kraftfahrzeugtürgriffanordnung herbeiführt, ist es gewährleistet, dass die Außenseite der Kraftfahrzeugtürgriffanordnung beim Einsetzen des Handgriffs 23 mit dem Griffhaken 22 an der Außenseite nicht beschädigt und beispielsweise verkratzt wird.

Wie in der Bewegungsabfolge gemäß Fig. 5 erkennbar ist, erfolgt ein Verfahren des Griffhakens 22 in der Bildebene gemäß Fig. 5 nach links erst in dem Moment, sobald der Griffhaken 22 soweit in die Kraftfahrzeugtürgriffanordnung eingesetzt ist, dass dieser den Umlenkhebel 25 hintergreifen kann.

In den Figuren 6 bis 8 ist ein drittes Beispiel, welches nicht zum Erfindungsgegenstand gehört, in verschiedenen Detailansichten dargestellt.

Fig. 6 zeigt den Träger 30 des dritten Beispiels, welches nicht zum Erfindungsgegenstand gehört, in zwei perspektivischen Detailansichten. Erkennbar ist die bogenförmig ausgestaltete erste Führungsbahn 31 sowie der Umlenkhebel 35 von der Unterseite her betrachtet. Zusätzlich zur ersten Führungsbahn 31 weist der Träger 30 zu beiden Seiten angeordnete zweite Führungsbahnen 36 auf, deren Wirkungsweise anhand der Figuren 7 und 8 erläutert wird, welche die Bewegungsabfolge während des Einsetzens des Griffhakens 32 bei diesem dritten Beispiel, welches nicht zum Erfindungsgegenstand gehört, entlang der ersten Führungsbahn 31 und der zweiten Führungsbahn 36 darstellen.

Der Griffhaken 32 weist seitliche Zapfen 37 auf, welche während des Einsetzens des Griffhakens 32 in die Kraftfahrzeugtürgriffanordnung an den zweiten Führungsbahnen 36 in senkrechter Richtung nach unten in der Bildebene gemäß Fig. 7 entlanggleiten. Es erfolgt somit eine Führung in Richtung der y-Komponente gemäß Fig. 7. Dadurch dass die seitlichen Zapfen 37 des Griffhakens 32 an den zweiten Führungsbahnen 36 anliegen, wird ein versehentliches Verschieben des Griffhakens 22 in der Bildebene gemäß Fig. 7 nach links in x-Richtung verhindert. Dementsprechend erfolgt eine exakte Führung des Griffhakens 32 durch die erste Führungsbahn 31 und die zweite Führungsbahn 36. Beide Führungsbahnen 31, 36 sind an dem Träger 30 angeordnet. Sobald die Zapfen 37 an der zweiten Führungsbahn 36 entlanggefahren sind, ist durch den Zwischenraum zwischen den beiden Führungsbahnen 36 zu beiden Seiten des Griffhakens 32 eine Verlagerung des Griffhakens 32 in x-Richtung gemäß den Figuren 7 und 8 möglich. Fig. 8 zeigt den weiteren Verlauf der Bewegungsabfolge des Einsetzten des Griffhakens 32 in die Kraftfahrzeugtürgriffanordnung bis zum Erreichen der Endposition, in welcher die kinematische Kopplung des Griffhakens 32 mit dem Umlenkhebel 35 erfolgt ist.

Besonders vorteilhaft bei der Erfindung ist die zwangsweise Führung des Griffhakens 2, 22, 32 durch eine Führungsbahn 11, 21, 31 und ggf. eine zweite Führungsbahn 36. Durch eine oder mehrere Führungsbahnen 11, 21,26, 31 erfolgt somit eine Zwangsführung des freien Endes des Griffhakens 2, 22, 32 beim Einsetzen in die Kraftfahrzeugtürgriffanordnung, wodurch das Einsetzen erleichtert und die kinematische Kopplung des Griffhakens 2, 22, 32 mit dem Umlenkhebel 5, 25, 35 zwingend herbeigeführt wird.

## Patentansprüche

1. Kraftfahrzeugtürgriffanordnung mit einem Handgriff (1, 23), der von einer Ruheposition in eine Betätigungsposition verlagerbar ist, wobei ein an der Rückseite des Handgriffs (1, 23) angeordneter Griffhaken (2, 22, 32) in montiertem Zustand kinematisch mit einem Umlenkhebel (5, 25, 35) gekoppelt ist, wobei der Umlenkhebel (5, 25, 35) bei der Verlagerung von der Ruheposition in die Betätigungsposition mittelbar oder unmittelbar auf ein Kraftfahrzeugtürschloss einwirkt, wobei die Kraftfahrzeugtürgriffanordnung zumindest eine Führungsbahn (11, 21, 31) als Montagehilfe aufweist, an der der Griffhaken (2, 22, 32) beim Einsetzen in die Kraftfahrzeugtürgriffanordnung in eine Position geführt wird, in welcher der Griffhaken (2, 22, 32) kinematisch mit dem Umlenkhebel (5, 25, 35) gekoppelt ist, **dadurch gekennzeichnet, dass** die Kraftfahrzeugtürgriffanordnung ein von einer Vormontageposition in eine Endmontageposition verschiebbares Sicherungselement (10) zur Fixierung eines Schließzylinders (16) aufweist und die Führungsbahn (11, 21, 31) an dem Sicherungselement (10) angeordnet ist.

2. Kraftfahrzeugtürgriffanordnung nach Anspruch 1, **dadurch gekennzeichnet, dass** die Führungsbahn (11, 21, 31) einen Bogen und/oder eine Abschrägung bildet, an welcher der Griffhaken (2, 22, 32) beim Einsetzen in die Kraftfahrzeugtürgriffanordnung entlang gleitet, wobei die Führungsbahn (11, 21, 31) derart ausgebildet ist, sodass ein hakenförmiger Vorsprung an dem Griffhaken (2, 22, 32) zu Beginn des Einsetzens an einem Kopplungsbereich (4) des Umlenkhebels (5, 25, 35) vorbeigeführt und anschließend soweit hinter den Kopplungsbereich (4) des Umlenkhebels (5, 25, 35) geführt wird, bis der Vorsprung an dem Griffhaken (2, 22, 32) mit dem Kopplungsbereich (4) des Umlenkhebels (5, 25, 35) in Eingriff kommt, insbesondere den Kopplungsbereich (4) des Umlenkhebels (5, 25, 35) in einer Vormontageposition des Umlenkhebels (5, 25, 35) hintergreifen kann.

3. Kraftfahrzeugtürgriffanordnung nach Anspruch 1 oder 2, **dadurch gekennzeichnet, dass** die Kraftfahrzeugtürgriffanordnung zumindest eine zweite Führungsbahn (36) als Montagehilfe aufweist, wobei die zweite Führungsbahn (36) eine Verlagerung des Griffhakens (2, 22, 32) in Richtung auf das gegenüberliegende Ende des Handgriffs (1) solange blockiert, bis der Griffhaken (2, 22, 32) einen Kopplungsbereich (4) des Umlenkhebels (5, 25, 35) hintergreifen kann, insbesondere den Kopplungsbereich (4) des Umlenkhebels (5, 25, 35) in einer Vormontageposition des Umlenkhebels hintergreifen kann.

4. Kraftfahrzeugtürgriffanordnung nach einem der vorherigen Ansprüche, **dadurch gekennzeichnet, dass** die Führungsbahn (11, 21, 31) an dem Sicherungselement (10) derart positioniert ist, dass die Führung für den Griffhaken (2, 22, 32) wirksam ist, solange sich das Sicherungselement (10) in seiner Vormontageposition befindet.

5. Kraftfahrzeugtürgriffanordnung nach einem der vorherigen Ansprüche, **dadurch gekennzeichnet, dass** das Sicherungselement (10) in seiner Vormontageposition den Umlenkhebel (5, 25, 35) in einer von dessen Ruheposition abweichender Vormontageposition sichert.

6. Kraftfahrzeugtürgriffanordnung nach einem der vorherigen Ansprüche, **dadurch gekennzeichnet, dass** das Sicherungselement (10) zumindest eine in ein Gewinde in dem Sicherungselement (10) eingreifende Betätigungsschraube (15) aufweist, mittels derer das Sicherungselement (10) von der Vormontageposition in die Endmontageposition verfahrbar ist.

7. Kraftfahrzeugtürgriffanordnung nach einem der vorherigen Ansprüche, **dadurch gekennzeichnet, dass** das Sicherungselement (10) durch einen insbesondere U-förmigen Bügel gebildet ist, der den Schließzylinder (16) umgreift und den Schließzylinder (16) in der Montageposition insbesondere in der axialen Richtung des Schließzylinders (16) sichert.

8. Kraftfahrzeugtürgriffanordnung nach einem der vorherigen Ansprüche, **dadurch gekennzeichnet, dass** die Kraftfahrzeugtürgriffanordnung einen Träger (7, 20, 30) aufweist, wobei die Führungsbahn (11, 21, 31) und/oder eine weitere Führungsbahn (36) als Montagehilfe, an der der Griffhaken (2, 22, 32) beim Einsetzen in die Kraftfahrzeugtürgriffanordnung geführt wird, an dem Träger (7, 20, 30) angeordnet ist.

9. Kraftfahrzeugtürgriffanordnung nach einem der vorherigen Ansprüche, **dadurch gekennzeichnet, dass** der Umlenkhebel (5, 25, 35) und/oder der Handgriff (1, 23) in der Richtung auf die Ruheposition federbelastet ist/sind.

10. Kraftfahrzeugtürgriffanordnung nach einem der vorherigen Ansprüche, **dadurch gekennzeichnet, dass** der Umlenkhebel (5, 25, 35) über ein Schubgestänge und/oder ein Zuggestänge und/oder einen Seilzug auf das Kraftfahrzeugtürschloss einwirkt und dadurch bei nicht verriegeltem Kraftfahrzeugtürschloss dessen Öffnen bewirkt.

## Claims

1. Motor vehicle door handle assembly having a handle (1, 23)which can be displaced from a resting position into an actuating position, wherein a grip hook (2, 22, 32) arranged on the rear side of the handle (1, 23) in the assembled state is coupled kinematically with a deflection lever (5, 25, 35), wherein, in the displacement from the resting position into the actuating position, the deflection lever (5, 25, 35) acts indirectly or directly on a motor vehicle door lock, wherein the motor vehicle door handle assembly has at least one guide track (11, 21, 31) as a assembly aid on which the grip hook (2, 22, 32), during the insertion into the motor vehicle door handle assembly, is guided into a position in which the grip hook (2, 22, 32) is coupled kinematically with the deflection lever (5, 25, 35), **characterised in that** the motor vehicle door handle assembly has a securing element (10), which can be displaced from a pre-assembly position into an final assembly position, for fixing a locking cylinder (16) and the guide track (11, 21, 31) is arranged on the securing element (10).

2. Motor vehicle door handle assembly according to claim 1, **characterised in that** the guide track (11, 21, 31) forms a curve and/or a chamfer along which the grip hook (2, 22, 32) glides at insertion into the motor vehicle door handle assembly, wherein the guide track (11, 21, 31) is configured such that a hook-like protrusion on the grip hook (2, 22, 32) passes a coupling region (4) of the deflection lever (5, 25, 35) at the beginning of the insertion and is subsequently guided behind the coupling region (4) of the deflection lever (5, 25, 35) until the protrusion on the grip hook (2, 22, 32) comes into engagement with the coupling region (4) of the deflection lever (5, 25, 35), in particular is able to grip behind the coupling region (4) of the deflection lever (5, 25, 35) in a pre-assembly position of the deflection lever (5, 25, 35).

3. Motor vehicle door handle assembly according to claim 1 or 2, **characterised in that** the motor vehicle door handle assembly has at least one second guide track (36) as an assembly aid, wherein the second guide track (36) blocks a displacement of the grip hook (2, 22, 32) in the direction of the opposite end of the handle (1) until the grip hook (2, 22, 32) is able to grip behind a coupling region (4) of the deflection lever (5, 25, 35), in particular is able to grip behind the coupling region (4) of the deflection lever (5, 25, 35) in a pre-assembly position of the deflection lever.

4. Motor vehicle door handle assembly according to any of the preceding claims, **characterised in that** the guide track (11, 21, 31) is positioned on the securing element (10) such that the guidance for the grip hook (2, 22, 32) is active as long as the securing element (10) is located in its pre-assembly position.

5. Motor vehicle door handle assembly according to any of the preceding claims, **characterised in that** the securing element (10) in its pre-assembly position secures the deflection lever (5, 25, 35) in a pre-assembly position which is different from its rest position.

6. Motor vehicle door handle assembly according to any of the preceding claims, **characterised in that** the securing element (10) has at least one actuating screw (15) which engages in a thread in the securing element (10), by means of screw which the securing element (10) can be moved from the pre-assembly position into the final assembly position.

7. Motor vehicle door handle assembly according to any of the preceding claims, **characterised in that** the securing element (10) is formed by a particularly U-shaped bracket which engages around the locking cylinder (16) and secures the locking cylinder (16) in the assembly position, in particular in the axial direction of the locking cylinder (16).

8. Motor vehicle door handle assembly according to any of the preceding claims, **characterised in that** the motor vehicle door handle assembly has a carrier (7, 20, 30), wherein the guide track (11, 21, 31) and/or a further guide track (36) is arranged on the carrier (7, 20, 30) as an assembly aid on which the grip hook (2, 22, 32) is guided at the insertion into the motor vehicle door handle assembly.

9. Motor vehicle door handle assembly according to any of the preceding claims, **characterised in that** the deflection lever (5, 25, 35) and/or the handle (1, 23) is/are spring-loaded in the direction of the rest position.

10. Motor vehicle door handle assembly according to any of the preceding claims, **characterised in that** the deflection lever (5, 25, 35) acts on the motor vehicle door lock via a push rod and/or a pull rod and/or a cable pull and thereby effects the opening of a motor vehicle door lock when it is not locked.

## Revendications

1. Système de poignée de portière de véhicule à moteur comportant une poignée (1, 23) pouvant être amenée d'une position de repos à une position d'actionnement, dans lequel un crochet de poignée (2, 22, 32) disposé sur le côté arrière de la poignée (1, 23) est accouplé cinématiquement à un levier de renvoi (5, 25, 35) à l'état monté, dans lequel le levier de renvoi (5, 25, 35) agit directement ou indirectement sur une serrure de portière de véhicule à moteur lors du passage de la position de repos à la position d'actionnement, dans lequel le système de poignée de portière de véhicule à moteur présente au moins une glissière (11, 21, 31) en tant qu'aide au montage, au niveau de laquelle le crochet de poignée (2, 22, 32) est guidé, lors de l'insertion dans le système de poignée de portière de véhicule à moteur, dans une position, dans laquelle le crochet de poignée (2, 22, 32) est accouplé cinématiquement au levier de renvoi (5, 25, 35), **caractérisé en ce que** le système de poignée de portière de véhicule à moteur présente un élément de fixation (10) coulissant d'une position de prémontage à une position de montage final à des fins de fixation d'un cylindre de fermeture (16) et la glissière (11, 21, 31) est agencée sur l'élément de fixation (10).

2. Système de poignée de portière de véhicule à moteur selon la revendication 1, **caractérisé en ce que** la glissière (11, 21, 31) forme un coude et/ou un biseau le long duquel coulisse le crochet de poignée (2, 22, 32) lors de l'insertion dans le système de poignée de portière de véhicule à moteur, dans lequel la glissière (11, 21, 31) est configurée de telle sorte qu'une saillie en forme de crochet sur le crochet de poignée (2, 22, 32) passe au début de l'insertion sur une zone d'accouplement (4) du levier de renvoi (5, 25, 35) et est ensuite guidée derrière la zone d'accouplement (4) du levier de renvoi (5, 25, 35) jusqu'à ce que la saillie sur le crochet de poignée (2, 22, 32) entre en prise avec la zone d'accouplement (4) du levier de renvoi (5, 25, 35), en particulier puisse saisir par l'arrière la zone d'accouplement (4) du levier de renvoi (5, 25, 35) dans une position de prémontage du levier de renvoi (5, 25, 35).

3. Système de poignée de portière de véhicule à moteur selon la revendication 1 ou 2, **caractérisé en ce que** le système de poignée de portière de véhicule à moteur présente au moins une seconde glissière (36) en tant qu'aide au montage, dans lequel la seconde glissière (36) maintient un déplacement du crochet de poignée (2, 22, 32) bloqué en direction de l'extrémité opposée de la poignée (1) jusqu'à ce que le crochet de poignée (2, 22, 32) puisse saisir par l'arrière une zone d'accouplement (4) du levier de renvoi (5, 25, 35), en particulier puisse saisir par l'arrière la zone d'accouplement (4) du levier de renvoi (5, 25, 35) dans une position de prémontage du levier de renvoi.

4. Système de poignée de portière de véhicule à moteur selon l'une quelconque des revendications précédentes, **caractérisé en ce que** la glissière (11, 21, 31) est positionnée sur l'élément de fixation (10), de telle sorte que le guidage pour le crochet de poignée (2, 22, 32) est efficace, tant que l'élément de fixation (10) se trouve dans sa position de prémontage.

5. Système de poignée de portière de véhicule à moteur selon l'une quelconque des revendications précédentes, **caractérisé en ce que** l'élément de fixation (10) dans sa position de prémontage sécurise le levier de renvoi (5, 25, 35) dans une position de prémontage divergente de sa position de repos.

6. Système de poignée de portière de véhicule à moteur selon l'une quelconque des revendications précédentes, **caractérisé en ce que** l'élément de fixation (10) présente au moins une vis d'actionnement (15) qui s'engage dans un filet de l'élément de fixation (10), au moyen de laquelle l'élément de fixation (10) peut être déplacé de la position de prémontage à la position de montage final.

7. Système de poignée de portière de véhicule à moteur selon l'une quelconque des revendications précédentes, **caractérisé en ce que** l'élément de fixation (10) est formé par un étrier en forme de U en particulier qui entoure le cylindre de fermeture (16) et sécurise le cylindre de fermeture (16) dans la position de montage en particulier dans la direction axiale du cylindre de fermeture (16).

8. Système de poignée de portière de véhicule à moteur selon l'une quelconque des revendications précédentes, **caractérisé en ce que** le système de poignée de portière de véhicule à moteur présente un support (7, 20, 30), dans lequel la glissière (11, 21, 31) et/ou une autre glissière (36) en tant qu'aide au montage, le long de laquelle le crochet de poignée (2, 22, 32) est guidé lors de l'insertion dans le système de poignée de portière de véhicule à moteur, est agencée sur le support (7, 20, 30).

9. Système de poignée de portière de véhicule à moteur selon l'une quelconque des revendications précédentes, **caractérisé en ce que** le levier de renvoi (5, 25, 35) et/ou la poignée (1, 23) est/sont sollicité(e)(s) par ressort dans la direction de la position de repos.

10. Système de poignée de portière de véhicule à moteur selon l'une quelconque des revendications précédentes, **caractérisé en ce que** le levier de renvoi (5, 25, 35) agit sur la serrure de la portière de véhicule à moteur par l'intermédiaire d'une tige de poussée et/ou d'une tige de traction et/ou d'un câble de commande et provoque ainsi, lorsque le verrou de portière de véhicule à moteur n'est pas verrouillé, l'ouverture de ce dernier.
